# FASCICULE DE BREVET EUROPEEN

(11) **EP 0 034 550 B1**
(45) Date de publication et mention de la délivrance du brevet: **29.02.1984**
(21) Numéro de dépôt: 81420012.7
(22) Date de dépôt: 12.02.1981
(51) Int. Cl.: B22D 11/126, B22D 45/00, B66C 17/12

(54) **Dispositif de transfert de barres**
Transporteinrichtung für Barren
Transporting device for ingots

(30) Priorité: 15.02.1980 FR 8003347
(43) Date de publication de la demande: 26.08.1981
(73) Titulaire: VALLOUREC Société Anonyme dite., F-75116 Paris (FR)
(72) Inventeur: Barthélémy, Philippe, F-92310 Sèvres (FR)
(74) Mandataire: de Passemar, Bernard

## Description

La présente invention concerne un dispositif de transfert de barres depuis une machine de coulée jusqu'à un refroidissoir.

Jusqu'à présent, les barres, par exemple rondes ou carrées, sont transférées à la sortie des machines de coulée continue courbes ou verticales jusqu'au refroidissoir, par différents moyens bien connus. On peut en particulier faire appel à des moyens analogues à ceux décrits dans l'article publié dans la Revue Métallurgie avril 1979 pages 259-263, qui concerne en particulier l'évacuation de barres à la sortie d'une installation de coulée continue.

Dans ce document, on montre l'utilisation de semi-portiques, sorte de ponts roulants qui déplacent les barres transversalement. L'utilisation d'autres moyens d'évacuation classiques tels que pont roulant, empileuse, ligne de rouleaux, chariot positionneur est aussi envisagée.

Ces différents dispositifs présentent l'inconvénient soit d'une structure lourde et coûteuse, c'est le cas des ponts ou portiques roulants, soit d'occuper en permanence un espace au sol qui fait obstacle à la circulation, c'est le cas des rouleaux, soit enfin de faire appel à des véhicules coûteux qui nécessitent de plus un personnel de conduite qualifié, disponible en permanence, c'est le cas des chariots positionneurs ou autres.

Le brevet DE-AS-1 147 735 décrit un dispositif permettant d'introduire dans des bains de traitement des paquets de barres ou de tubes de façon qu'ils se présentent inclinés au moment de pénétrer dans le liquide. Un système de palans comportant des câbles enroulés sur deux tambours dont les axes font un angle déterminé entre eux permet d'atteindre ce résultat. Le dispositif est solidaire d'un chariot roulant sur des rails.

Les moyens de saisie de la charge comportent des étriers dont la mise en place n'est pas décrite, mais est probablement effectuée de façon manuelle.

Le brevet DE-C-959 678 décrit un moyen de transfert de produits longs comportant une poutre horizontale, suspendue au-dessous d'un chariot roulant sur des rails, par l'intermédiaire de deux palans, un dispositif permettant de régler l'horizontalité de la poutre, en particulier dans le cas où l'un des palans est plus chargé que l'autre.

L'utilisation des deux derniers dispositifs décrits dans ces documents pour le transfert de barres de coulée continue, n'est pas envisagée.

Ces dispositifs ne comportent pas de moyens de préhension adaptés à la saisie de barres de coulée continue.

On a recherché la possibilité de réaliser un dispositif de transfert de barres depuis la sortie d'une machine de coulée continue jusqu'à un refroidissoir, qui permette d'effectuer ce transfert de façon simple et économique, en réduisant au minimum les dépenses de génie civil et en rendant automatique la préhension des barres.

Le dispositif de transfert de barres depuis une machine de coulée jusqu'à un refroidissoir qui fait l'objet de l'invention, comprend un chariot muni de moyens de préhension et est caractérisé en ce qu'il comprend également au moins un rail disposé longitudinalement entre la machine de coulée et le refroidissoir, le long duquel rail se déplace le chariot et au moins deux palans montés sur ledit chariot qui agissent de façon directe ou indirecte sur les moyens de préhension, chacun de ces moyens de préhension étant constitué par un crochet, comportant à sa partie inférieure une surface susceptible de coopérer avec la surface d'une barre, lorsqu'il est descendu au-dessus de celle-ci, pour le faire pivoter et venir en position de préhension de celle-ci.

De préférence, les palans sont actionnés par un moteur unique monté sur le chariot et, de façon avantageuse, les axes des poulies des palans sont perpendiculaires à la direction du rail.

Il est également avantageux d'installer les moyens de préhension sur une poutre, disposée longitudinalement sous le rail, et sur laquelle sont montées les extrémités libres des palans.

Enfin, on dispose de préférence au bord du refroidissoir une surface inclinée comportant une première partie de forte inclinaison sur laquelle la barre peut être déposée par les moyens de préhension, suivie d'une seconde partie de plus faible inclinaison se terminant par une butée au niveau du refroidissoir.

Lorsque la coulée continue est en fosse, c'est le même dispositif qui assure les fonctions de relevage et de transfert.

Par ailleurs, le dispositif peut être agencé pour pouvoir également transférer les mannequins de coulée d'une zone de stockage jusqu'à la machine de coulée.

D'autres avantages de l'invention apparaîtront dans la description qui suit, d'une de ses formes de réalisation donnée à titre d'exemple non limitatif.

Aux dessins schématiques annexés :
La figure 1 représente en perspective un dispositif selon l'invention susceptible d'être appliqué à une installation comportant trois machines de coulée et trois refroidissoirs.
La figure 2 est une vue de côté du chariot du dispositif selon l'invention.
La figure 3 est une vue frontale à plus grande échelle d'un crochet selon l'invention dans la phase de saisie d'une barre.
La figure 4 est une vue similaire à la figure 3 dans laquelle le crochet est représenté dans la phase de dépôt d'une barre.
La figure 5 est un schéma d'une installation comprenant le dispositif selon l'invention.

Le dispositif représenté à la figure 1 comporte trois rails (1) disposés longitudinalement entre des machines de coulée et des basculeurs non représentés d'une part, et des refroidissoirs (2) correspondants d'autre part.

Les trois rails sont installés sur des portiques communs (3). Sur chacun des rails (1) est prévu un chariot tel que représenté à la figure 2.

Ce chariot est composé d'une première poutre (4) disposée longitudinalement sous le rail (1) pour pouvoir se déplacer le long de ce rail. A cet effet, la poutre (4) est munie de galets (5). Sur la poutre (4) est installé un treuil (6), dont l'axe est transversal par rapport à la direction du rail (1), actionné par un moteur (7).

Sur le treuil (6) s'enroulent deux câbles (8) formant chacun un palan (9) qui tourne autour d'un axe perpendiculaire au rail (1). Les extrémités des palans (9) sont fixées sur une deuxième poutre (10) disposée longitudinalement sous le rail (1).

Des crochets (11) par exemple au nombre de deux sont montés pivotants sous la poutre (10). Les crochets (11) sont reliés à la poutre (10) par l'intermédiaire de chapes (12) supportant un axe de pivotement longitudinal (13) de sorte que les crochets (11) peuvent pivoter dans un plan perpendiculaire au rail (1).

Ainsi le chariot peut se déplacer longitudinalement le long des rails (1) et le mouvement de levage est exercé par le treuil (6).

Les crochets (11) montés pivotants autour de l'axe (13) supporté par les chapes (12) comportent à leur partie inférieure une surface inclinée (14) dont la fonction sera décrite ci-après. Par ailleurs, les crochets (11) comportent également des surfaces d'appui (15) susceptibles de recevoir une barre (16).

La saisie des barres (16) s'effectue comme représenté à la figure 3. Le chariot est tout d'abord amené à la verticale d'une barre (16) qui a préalablement été placée en position horizontale à l'aide d'un basculeur sur des supports (17). Par actionnement du moteur (7) la poutre (10) et les crochets (11) sont descendus par l'intermédiaire des palans (9). Lorsque la surface (14) des crochets (11) vient en contact avec la surface de la barre (16), les crochets (11) pivotent autour des axes (13) pour venir successivement dans les positions représentées en (11 a) et (11 b) à la figure 3. Lorsque les crochets (11) ont été suffisamment descendus, ils peuvent pivoter en sens inverse pour venir dans la position représentée en (11c). Les crochets (11) peuvent alors être remontés à l'aide du treuil (6) en soulevant la barre (16). Le chariot peut. alors transférer la barre (16) jusqu'au refroidissoir correspondant, en roulant sur le rail (1). La dépose de la barre (16) sur le refroidissoir (2) s'effectue de la manière représentée à la figure 4.

En bordure du refroidissoir (2) est disposé un plan incliné (18) comprenant une première partie de forte inclinaison (19) et une seconde partie d'inclinaison plus faible (20). Dans le refroidissoir (2) réalisé de façon connue, la surface faiblement inclinée (20) se termine par une butée (21).

Le crochet (11) est descendu par les palans (9) jusqu'à ce que la barre (16) vienne au contact de la partie (19) du plan incliné (18) dans la position représentée en (16a). Les crochets (11) continuant leur descente jusqu'à la position (11d) où leur bec (21) est escamoté sous le plan incliné (18), la barre (16) commence à rouler sur la partie fortement inclinée (19) puis sous l'effet de l'inertie continue à rouler sur la partie faiblement inclinée (20) jusqu'à être arrêtée dans la position (16d) contre la butée (21) où elle est alors prise en charge par le refroidissoir (2).

La figure 5 représente schématiquement une installation comprenant un dispositif de transfert selon la présente invention.

Cette installation comprend trois machines de coulées verticales non représentées à la sortie desquelles les barres, notamment rondes ou carrées sont placées en position horizontale à l'aide de basculeurs (22). De courts convoyeurs à rouleaux (23) sont prévus pour écarter les barres des basculeurs (22) et les amener sous l'extrémité des rails (1).

Sur chacun des rails (1) est monté un chariot tel que décrit en référence à la figure 2, et chacun des rails (1) correspond à un basculeur (22) et à un refroidissoir (2).

On constate par ailleurs, que les rails (1) s'étendent au-delà du dernier refroidissoir (2). En effet, le dispositif de transfert selon l'invention permet également d'amener les mannequins de coulée jusqu'aux machines de coulée.

A cet effet, la zone de stockage (24) des mannequins de coulée est disposée aux extrémités des rails (1) opposées aux basculeurs (22). Un convoyeur formé par exemple de rails (25) permet d'amener les mannequins depuis la zone de stockage (24) jusqu'à un emplacement situé en- sessous du rail (1) correspondant à la machine de coulée sur laquelle on souhaite installer le mannequin.

L'invention permet par conséquent, d'assurer de façon simple et économique, non seulement le transfert des barres depuis les machines de coulée continue jusqu'au refroidissoir, mais également des mannequins de coulée depuis leur zone de stockage jusqu'aux machines de coulée.

Bien que dans l'exemple décrit on ait représenté les chemins de roulement du chariot dans l'axe de la sortie des lignes de coulée, il est également possible, selon l'invention, notamment pour une machine à deux lignes d'utiliser un seul chariot dont les chemins de roulement sont perpendiculaires à l'axe de sortie des lignes de coulée et qui est à même de desservir à la fois le refroidissoir et le stockage des mannequins.

## Revendications

1. Dispositif de transfert de barres depuis une machine de coulée jusqu'à un refroidissoir, comprenant un chariot muni de moyens de préhension, caractérisé en ce qu'il comprend au moins un rail (1) disposé longitudinalement entre la machine de coulée et le refroidissoir (2), le long duquel rail (1) se déplace le chariot, et au moins deux palans (9) montés sur ledit chariot qui agissent de façon directe ou indirecte sur les moyens de préhension, chacun de ces moyens de préhension étant constitué par un crochet (11) comportant à sa partie inférieure une surface susceptible de coopérer avec la surface d'une barre (16) lorsqu'il est descendu au-dessus de celle-ci, pour le faire pivoter et venir en position de préhension de celle-ci.

2. Dispositif selon la revendication 1, caractérisé en ce que lesdits palans (9) sont actionnés par un moteur (7) unique monté sur le chariot.

3. Dispositif selon revendication 1 ou 2, caractérisé en ce que les axes des poulies des palans (9) sont perpendiculaires à la direction du rail (1).

4. Dispositif selon l'une quelconque des revendications 1 à 3, caractérisé en ce que lesdits moyens de préhension sont installés sur une poutre (10) disposée longitudinalement sous ledit rail (1) et sur laquelle sont montées les extrémités libres desdits palans (9).

5. Dispositif selon l'une quelconque des revendications 1 à 4, caractérisé en ce qu'il comprend, au bord du refroidissoir (1), une surface inclinée comportant une première partie de forte inclinaison (19) sur laquelle la barre (16) peut être déposée par les moyens de préhension, et une seconde partie (20) de plus faible inclinaison se terminant par une butée au niveau du refroidissoir (2).

## Claims

1. An apparatus for transferring bars from a casting machine to a cooler, comprising a carriage provided with gripping means, characterised in that it comprises at least one rail (1) which is disposed longitudinally between the casting machine and the cooler (2), the carriage being moved along said rail (1), and at least two pulley tackles (9) mounted on said carriage, which act directly or indirectly on the gripping means, each of said gripping means comprising a hook (11) comprising in its lower portion a surface capable of co-operating with the surface of a bar (16) when said hook is lowered thereabove, to cause said hook to pivot and come into a position of gripping said bar.

2. Apparatus according to claim 1, characterised in that said pulley tackles (9) are actuated by a single motor (7) mounted on the carriage (3).

3. Apparatus according to claim 1 or claim 2, characterised in that the axes of the pulleys of the pulley tackles (9) are perpendicular to the direction of the rail (1).

4. Apparatus according to any one of claims 1 to 3, characterised in that said gripping means are installed on a beam (10) which is disposed longitudinally beneath said rail (1) and on which the free ends of said pulley tackles (9) are mounted.

5. Apparatus according to any one of claims 1 to 4, characterised in that it comprises, at the edge of the cooler (2), an inclined surface having a first steeply inclined portion (19) on which said bar (16) can be deposited by the gripping means, and a second less steeply inclined portion (20) which terminates with an abutment at the level of the cooler (2).

## Patentansprüche

1. Einrichtung zum Transport von Stäben von einer Gießmaschine zu einem kühlbett mit einem mit Greiforganen ausgerüsteten Wagen, dadurch gekennzeichnet, daß sie wenigstens eine längs zwischen der Gießmaschine und dem Kühlbett (2) angeordnete Schiene (1), längs der sich der Wagen bewegt, und mindestens zwei am Wagen montierte Flaschenzüge (9) aufweist, die in direkter oder indirekter Weise auf die Greiforgane einwirken, wobei jedes dieser Greiforgane aus einem Haken (11) gebildet ist, der an seinem unteren Teil eine Oberfläche aufweist, die sich zum Zusammenwirken mit der Oberfläche eines Stabs (16) eignet, wenn der Haken oberhalb desselben abgesenkt ist, um den Haken zu schwenken und in die Lage zum Greifen des Stabs zu bringen.

2. Einrichtung nach dem Anspruch 1, dadurch gekennzeichnet, daß die Flaschenzüge (9) von einem einzigen, am Wagen montierten Motor (7) betätigt sind.

3. Einrichtung nach Anspruch 1 oder 2, dadurch gekennzeichnet, daß die Achsen der Seilrollen der Flaschenzüge (9) senkrecht zur Richtung der Schiene (1) sind.

4. Einrichtung nach irgendeinem der Ansprüche 1 bis 3, dadurch gekennzeichnet, daß die Greiforgane an einem Träger (10) montiert sind, der längs unter der Schiene (1) montiert ist und an dem die freien Enden der Flaschenzüge (9) montiert sind.

5. Einrichtung nach irgendeinem der Ansprüche 1 bis 4, dadurch gekennzeichnet, daß sie am Rand des Kühlbetts (2) eine geneigte Oberfläche mit einem ersten Teil (19) starker Neigung, auf den der Stab (16) von den Greiforganen abgelegt werden kann, und einen zweiten Teil (20) schwächerer Neigung aufweist, der mit einem Anschlag auf Höhe des Kühlbetts (2) endet.
